# EUROPÄISCHE PATENTSCHRIFT

(11) **EP 2 085 284 B1**
(45) Veröffentlichungstag und Bekanntmachung des Hinweises auf die Patenterteilung: **31.12.2014**
(21) Anmeldenummer: 09150273.2
(22) Anmeldetag: 09.01.2009
(51) Int. Cl.: B61C 9/50

(54) **Antriebsvorrichtung für ein Schienenfahrzeug**
Drive device for a rail vehicle
Dispositif de propulsion pour un véhicule ferroviaire

(30) Priorität: 04.02.2008 DE 102008008027
(43) Veröffentlichungstag der Anmeldung: 05.08.2009
(73) Patentinhaber: Siemens Aktiengesellschaft, 80333 München (DE)
(72) Erfinder: Eberler, Josef, 92318, Neumarkt/Opf. (DE); Breuer, Werner Dr., 80469, München (DE); Thoma, Christian, 91564, Neuendettelsau (DE); Brandstetter, Jochen Dr., 8010, Graz (AT); Löffler, Gerd, 8081, Empersdorf (AT); Rackl, Hugo, 8046, Stattegg (AT); Reitmayr, Herbert, 4810, Gmunden (AT); Weidenfelder, Thomas, 8111, Judendorf-Straßengel (AT)

(56) Entgegenhaltungen:
- WO-A1-2009/056415
- AT-B- 254 257
- CH-A- 331 740
- CH-A- 378 359
- DE-A1-102005 017 819
- DE-T2- 60 017 067
- DE-U1-202005 015 769
- FR-A- 931 469
- GB-A- 1 270 855

## Beschreibung

Die Erfindung bezieht sich auf eine Antriebsvorrichtung zum Einleiten einer Antriebsbewegung in eine Radsatzwelle eines Schienenfahrzeugs, mit einem elektrischen Fahrmotor, einem Getriebe, einer zwischen dem Fahrmotor und dem Getriebe angeordneten Lammellenkupplung, die Kupplungsbauteile aufweist, und Haltemitteln, die den Fahrmotor vollabgefedert, die Antriebsvorrichtung insgesamt jedoch teilabgefedert am Schienenfahrzeug halten, wobei das Getriebe am Fahrmotor abgestützt ist und die Abstützung derart ist, dass Relativbewegungen der Kupplungsbauteile in Kupplungsebenen der Kupplung reduziert sind.

Die Erfindung bezieht sich auch auf ein Schienenfahrzeug mit mindestens einer solchen Antriebsvorrichtung.

Eine solche Antriebsvorrichtung ist aus der CH 331 740 A bereits bekannt. Die Antriebsvorrichtung weist einen Fahrmotor, ein Getriebe und eine Kupplung auf, wobei Haltemittel vorgesehen sind, die den Fahrmotor vollabgefedert, die Antriebsvorrichtung insgesamt jedoch teilabgefedert, an einem Drehgestellrahmen halten.

Die DE 600 170 67 T2 offenbart ein Triebdrehgestell für ein Schienenfahrzeug, das mit Antriebselementen ausgerüstet ist. Die Antriebselemente weisen einen Motor, ein Getriebe, eine Kupplung sowie Haltemittel auf, die den Fahrmotor vollabgefedert, die Antriebsvorrichtung insgesamt jedoch teilabgefedert, im Drehgestell halten.

Weitere Antriebsvorrichtungen für Schienenfahrzeuge, die in den Drehgestellen des Schienenfahrzeugs gelagert sind, sind in der FR 931 469 A sowie in der AT 254 257 B beschrieben.

Aus dem Stand der Technik sind für dieselelektrische oder elektrische Schienenfahrzeuge mit Höchstgeschwindigkeiten bis 160 km/h sowohl vollabgefederte als auch teilabgefederte und unabgefederte Antriebsvorrichtungen bekannt. Schienenfahrzeuge mit Höchstgeschwindigkeiten über 160 km/h weisen gemäß dem Stand der Technik bei Triebköpfen und Lokomotiven mit höheren Leistungen (über 4000kW) jedoch nur vollabgefederte Antriebsvorrichtungen auf. Güterzüge mit geringen Höchstgeschwindigkeiten und hohen Anfahrzugkräften sind oftmals mit einem einfachen Tatzlagerantrieb ohne Kupplung ausgestattet, wobei der Fahrmotor robust und schwer ausgebildet ist und sich über das Getriebe an der Radsatzwelle über sogenannte Tatzlager abstützt. Bei höheren Geschwindigkeiten wirken sich Stöße, welche durch Unebenheiten auf den Schienen über die Räder auf die Radsatzwellen übertragen werden, unvorteilhaft auf diese Antriebsvorrichtung aus. Zusätzlich sind die Belastungen für den Gleisbau durch die hohen unabgefederten Massen sehr hoch. Deshalb werden gemäß dem Stand der Technik Schienenfahrzeuge für Höchstgeschwindigkeiten über 160km/h, insbesondere Triebköpfe und Lokomotiven, mit vollabgefederten Antriebsvorrichtungen, beispielsweise mit Kardan-Hohlwellenantrieben, ausgestattet, die komplex aufgebaut und schwer sind.
Der Erfindung liegt die Aufgabe zugrunde eine besonders einfach aufgebaute, kompakte und ein geringes Gewicht aufweisende Antriebsvorrichtung für ein Hochleistungs-Schienenfahrzeug insbesondere für Triebköpfe und Lokomotiven für den Geschwindigkeitsbereich oberhalb 160 km/h zu schaffen, die gleichzeitig für schweren Güterverkehr mit niedriger Geschwindigkeit und hohen Zugkräften und hoher Leistung wirtschaftlich eingesetzt werden kann.

Die Aufgabe wird erfindungsgemäß dadurch gelöst, dass die Fahrmotorwelle mit der Lamellenkupplung vom Fahrmotor aus betrachtet vor einer ersten Kupplungsebene mit der Lamellenkupplung verbunden ist und eine Ritzelhohlwelle nach einer zweiten Kupplungsebene mit der Lamellenkupplung verbunden ist, wobei die Ritzelhohlwelle als Teil des Getriebes die Lamellenkupplung in ihrem mittleren, achsförmigen Bereich unter Aufweisung eines Spiels umschließt.

Die Erfindung sieht vor, dass zwischen dem Getriebe und dem Fahrmotor eine Kupplung, welche die Drehung einer Motorwelle des Fahrmotors auf das Getriebe überträgt, angeordnet ist. Das Getriebe ist so am Fahrmotor abgestützt, dass Relativbewegungen von Kupplungsbauteilen in Kupplungsebenen der Kupplung reduziert sind um eine einfache und kompakte Bauweise der Kupplung realisieren zu können Dem liegt die Erkenntnis zugrunde, dass der voll abgefederte Fahrmotor bei Geschwindigkeiten über 160km/h auch dann ausreichend vor Stößen gesichert ist, wenn sich am Fahrmotor ein nur teilweise abgefedertes oder unabgefedertes Getriebe abstützt. Dies ermöglicht eine leichte Ausführung des Fahrmotors gegenüber dem Fahrmotor beim Tatzlagerantrieb.

Mit dem Passus teilabgefedertes Bauteil ist im Rahmen der vorliegenden Erfindung ein Bauteil bezeichnet, welches mit Haltemitteln an einem Widerlager befestigbar ist, wobei ein Teil der Haltemittel Federelemente umfasst und ein weiterer Teil als ungefederte Haltemittel realisiert ist. Dabei weisen die Haltemittel mit den Federelementen eine Federkennlinie auf, welche den Zusammenhang zwischen Rückstellkraft und Federweg darstellt. Stöße, welche von dem Widerlager über die Haltemittel mit den Federelementen auf das Getriebe übertragen werden, sind hierdurch federnd aufgenommen und über den Federelementen immanente Dämpfungseffekte abgesenkt.
Als Beispiel für ein unabgefedertes Getriebe sei ein achsreitendes Getriebe genannt, welches ein die Radsatzwelle umfassendes Großrad aufweist, das mit der Radsatzwelle drehfest verbunden ist. Die erfindungsgemäße Antriebsvorrichtung weist ein teilweise abgefedertes oder unabgefedertes Getriebe auf, welches im Gegensatz zu den Getrieben einer vollabgefederten Antriebsvorrichtung einfacher aufgebaut ist. Durch den einfacheren Aufbau kann Gewicht der Antriebsvorrichtung eingespart werden. Zudem ist eine höhere Wartungsfreiheit der Antriebsvorrichtung gewährleistet. Das Getriebe kann beispielsweise so am Schienenfahrzeug befestigbar sein, dass ein Teil des Getriebegewichtes an der Radsatzwelle und/oder am Drehgestell und/oder Fahrwerk des Schienenfahrzeugs abgestützt ist. Beispielsweise könnte das Getriebe unabgefedert mit der Radsatzwelle und/oder mit dem Drehgestell verbunden sein. Wesentlich hierbei ist, dass das Getriebe am Fahrmotor abgestützt ist, so dass Relativbewegungen von Kupplungsbauteilen in Kupplungsebenen der Kupplung reduziert sind. Je nach Ausgestaltung der Kupplung können Richtungen in den Kupplungsebenen existieren, entlang denen eine Relativbewegung von Kupplungsbauteilen in den Kupplungsebenen keinen nachteiligen Einfluss auf die Kupplungseigenschaften der Kupplung hat. Um ein sicheres Kuppeln der Kupplungsbauteile in den Kupplungsebenen zu gewährleisten, ist die Abstützung des Getriebes am Fahrmotor derart ausgestaltet, dass zumindest die Relativbewegung von Kupplungsbauteilen in Kupplungsebenen der Kupplung reduziert sind, welche ein ordnungsgemäßes Ineinandergreifen der Kupplungsbauteile behindern würden. Hierzu kann beispielsweise das Getriebe am Fahrmotor angelenkt sein.

Es kann auch als vorteilhaft angesehen werden, dass der Fahrmotor eine Motorwelle aufweist, wobei in einem montierten Zustand der Antriebsvorrichtung Ritzel, Kupplung und Motorwelle in einer Achse fluchtend angeordnet sind, wobei das Ritzel als Hohlwelle ausgebildet ist und die Kupplung zumindest teilweise umschließt.

Ein derartiger Aufbau der Antriebsvorrichtung ist besonders kompakt.

Es kann vorteilhaft vorgesehen sein, dass die Antriebsvorrichtung für Fahrgeschwindigkeiten des Schienenfahrzeugs über 160 km/h ausgelegt ist.

Die erfindungsgemäße Antriebsvorrichtung ist sowohl bei langsamen Schienenfahrzeugen, beispielsweise Güterzügen, vorteilhaft einsetzbar als auch bei schnell fahrenden Hochleistungsschienenfahrzeugen. Durch die einfache und leichte Bauweise ist sie besonders vorteilhaft für Schienenfahrzeuge mit Höchstgeschwindigkeiten über 160km/h einsetzbar.

Es kann auch als vorteilhaft angesehen werden, dass die Antriebsvorrichtung für Anfahrzugkräfte von mindestens 250 kN, insbesondere mindestens 280 kN, ausgelegt ist.

Dies ermöglicht die Schaffung einer Universallokomotive mit besonders geringen Achslasten.

Weiter kann vorteilhaft vorgesehen sein, dass die Haltemittel Motorhaltemittel zum vollabgefederten Halten des Fahrmotors am Schienenfahrzeug aufweisen.

Der Fahrmotor kann von den Motorhaltemitteln beispielsweise im Drehgestell vollabgefedert gehalten sein.

Es kann auch als vorteilhaft angesehen werden, dass das Getriebe ein zum Umfassen der Radsatzwelle eingerichtetes Großrad mit einer Großradachse aufweist, wobei die Motorwelle parallel zur Großradachse läuft.

Mit anderen Worten ist der Motor quer zur Fahrtrichtung des Schienenfahrzeugs an diesem anordnenbar. Beispielsweise kann der Fahrmotor quer im Drehgestell anordnenbar sein. Dies ermöglicht eine kompakte Bauweise der Antriebsvorrichtung.

Vorteilhafterweise kann weiter vorgesehen sein, dass die Motorhaltemittel zum querelastischen Befestigen des Fahrmotors eingerichtet sind.

Es kann auch als vorteilhaft angesehen werden, dass die Haltemittel Befestigungsmittel zum nicht federnden Befestigen am Schienenfahrzeug umfassen.

Da es erfindungsgemäß ausreichend ist für den Geschwindigkeitsbereich oberhalb von 160 km/h nur den Fahrmotor voll abgefedert am Schienenfahrzeug zu befestigen, sind zum Halten der Antriebsvorrichtung auch Befestigungsmittel zum nicht federnden Befestigen dieser am Schienenfahrzeug angeordnet. Diese weisen einen einfacheren Aufbau auf als federnde Haltemittel.

Weiter kann vorteilhaft vorgesehen sein, dass die Befestigungsmittel Getriebebefestigungsmittel zum Befestigen des Getriebes auf der Radsatzwelle umfassen.

Die Getriebebefestigungsmittel können das Getriebe beispielsweise drehfest mit der Radsatzwelle verbinden, so dass das Getriebe achsreitend ausgebildet ist. Ein derartiges Getriebe ist besonders einfach aufgebaut und weist ein geringes Gewicht auf.

Die Stahllamellenkupplung ist wartungsfrei und weist eine kompakte Bauweise bei gleichzeitig geringem Gewicht auf. Dies schafft bei Anordnung der Antriebsvorrichtung im Drehgestell ausreichend Platz für einen für hohe Geschwindigkeiten ausgelegten Fahrmotor mit hoher Leistung.

Eine weitere vorteilhafte Ausgestaltung der Erfindung kann vorsehen, dass das Getriebe ein zum Umgreifen der Radsatzwelle vorgesehenes Großrad und ein mit diesem stirnseitig in Eingriff stehendes Ritzel aufweist, welches in Verbindung zur Kupplung steht und mittels dieser vom Fahrmotor antreibbar ist.

Das Großrad kann beispielsweise drehfest mit der Radsatzwelle verbunden sein.

Weiter kann vorteilhaft vorgesehen sein, dass das Getriebe durch Getriebebefestigungsmittel am Fahrmotor abgestützt ist.

Bei dem Getriebebefestigungsmittel kann es sich beispielsweise um ein Tatzlager handeln oder um eine starr oder gelenkig mit dem Getriebe und dem Fahrmotor verbundene Stange. Gemäß einem weiteren Ausführungsbeispiel der Getriebebefestigungsmittel kann das Getriebe am Fahrmotor angeschweißt sein. Bei den Getriebebefestigungsmitteln kann es sich beispielsweise auch um ein Bauteil des Getriebes oder des Fahrmotors handeln oder um ein gemeinsames Gehäuse, welches Getriebe und Fahrmotor umgibt.

Es kann auch als vorteilhaft angesehen werden, dass die Getriebebefestigungsmittel eine unabgefederte und ungedämpfte Befestigung bereitstellen.

Es kann auch als vorteilhaft angesehen werden, dass das Getriebe an einer Drehmomentstütze des Fahrmotors abgestützt ist.

Es kann auch als vorteilhaft angesehen werden, dass das Getriebe am Fahrmotor angelenkt befestigt ist.

Eine starre Verbindung des Getriebes mit dem Fahrmotor ist nicht zwingend notwendig um Relativbewegungen von Bauteilen in den Kupplungsebenen der Kupplung zu reduzieren.

Gemäß einem weiteren vorteilhaften Ausführungsbeispiel kann das Getriebe starr mit dem Fahrmotor verbunden sein.

Eine weitere Aufgabe der Erfindung ist es, ein Schienenfahrzeug mit mindestens einer Antriebsvorrichtung anzugeben, welches für Höchstgeschwindigkeiten von mehr als 160km/h eingerichtet ist und ein besonders geringes Achslastgewicht aufweist.

Die Aufgabe wird erfindungsgemäß gelöst durch ein Schienenfahrzeug mit mindestens einer Antriebsvorrichtung gemäß einem der Ansprüche 1 bis 16, wobei das Schienenfahrzeug für Höchstgeschwindigkeiten von mehr als 160 km/h eingerichtet ist.

Es kann auch als vorteilhaft angesehen werden, dass die Antriebsvorrichtungen des Schienenfahrzeugs zusammen eine Antriebsleistung von mindestens 4000 kW aufweisen.

Eine vorteilhafte Ausgestaltung des Schienenfahrzeugs kann vorsehen, dass das Schienenfahrzeug eine Anfahrzugkraft von mindestens 250 kN, insbesondere mindestens 280 kN, hat.

Ein derartiges Schienenfahrzeug eignet sich als Universallokomotive.

Weitere zweckmäßige Ausgestaltungen und Vorteile der Erfindung sind Gegenstand der Beschreibung von Ausführungsbeispielen der Erfindung unter Bezug auf die Figur der Zeichnung, wobei gleiche Bezugszeichen auf gleich wirkende Bauteile verweisen.

Dabei zeigt
Figur 1 einen Ausschnitt eines Längsschnitt eines ersten Ausführungsbeispiels der erfindungsgemäßen Antriebsvorrichtung in schematischer Darstellung,
Figur 2 eine Draufsicht eines zweiten, an einer Radsatzwelle angeordneten Ausführungsbeispiels der Antriebsvorrichtung in schematischer Darstellung,
Figur 3 eine zur Radsatzwelle parallele Seitenansicht des in Figur 2 dargestellten zweiten Ausführungsbeispiels der Antriebsvorrichtung in schematischer Darstellung,
Figur 4 eine der Figur 3 gegenüberliegende Seitenansicht des zweiten Ausführungsbeispiels der Antriebsvorrichtung in schematischer Darstellung,
Figur 5 eine Draufsicht eines dritten Ausführungsbeispiels der Antriebsvorrichtung in schematischer Darstellung,
Figur 6 das in Figur 5 dargestellte dritte Ausführungsbeispiel der Antriebsvorrichtung in zur Radsatzwelle paralleler Seitenansicht in schematischer Darstellung,
Figur 7 eine der Figur 6 gegenüberliegende Seitenansicht des dritten Ausführungsbeispiel der Antriebsvorrichtung in schematischer Darstellung.

Die Figur 1 zeigt einen Abschnitt der Motorwelle 1, auf welche mit dieser fluchtend eine Stahllamellenkupplung 2 angeordnet ist, derart, dass die Fahrmotorwelle mit der Stahllamellenkupplung 2 vom Fahrmotor aus betrachtet vor einer ersten Kupplungsebene 3 mit der Stahllamellenkupplung 2 verbunden ist und eine Ritzelhohlwelle 4 nach einer zweiten Kupplungsebene 5 mit der Stahllamellenkupplung 2 verbunden ist, wobei die Ritzelhohlwelle 4 als Teil des Getriebes die Stahllamellenkupplung 2 in ihrem mittleren, achsförmigen Bereich unter Aufweisung eines Spiels umschließt. Bei Drehen der Fahrmotorwelle 1 wird über die erste Kupplungsebene 3 und die zweite Kupplungsebene 5 die Drehung auf die Ritzelhohlwelle 4 übertragen, welche über eine stirnseitige Verzahnung eines Großrades 6 diese Drehung auf das Großrad 6 überträgt. Bezüglich der Ritzelhohlwelle 4 dem Großrad 6 gegenüberliegende und sich weder mit dem Großrad 6 noch mit der Ritzelhohlwelle 4 mitdrehende Teile des Getriebes sind über eine Drehmomentstütze 7 des Fahrmotors (nicht dargestellt) am Fahrmotor (nicht dargestellt) befestigt, so dass Stöße auf das Getriebe durch die Abstützung des Getriebes am Fahrmotor sich innerhalb der Kupplungsebenen 3 und 5 nicht bemerkbar machen, da sich diese Bewegungen hier gegenseitig aufheben. Mit anderen Worten werden hierdurch Kupplungsbauteile 8, 9, 10, 11 in den Kupplungsebenen 3, 5 der Stahllamellenkupplung 2 gleichartig bewegt.

Die Figur 2 zeigt ein zweites Ausführungsbeispiel einer erfindungsgemäßen Antriebsvorrichtung 12, welche an einer Radsatzwelle 13 anordnenbar ist. Die Antriebsvorrichtung 12 weist einen Fahrmotor 14, ein Getriebe 15 und zwischen dem Fahrmotor 14 und dem Getriebe 15 eine Kupplung 16 auf. Von dem Getriebe 15 ist das Getriebegehäuse 17 dargestellt, welches mit dem darin befindlichen Großrad die Radsatzwelle 13 umschließt und mit dem stirnseitig mit dem Großrad in Eingriff stehenden Ritzel den mittleren Bereich der Kupplung 16 umschließt. Der Fahrmotor weist zur Kühlung einen Kühllufteinlass 18 auf und ist vollabgefedert an den Aufhängungspunkten 19, 20, 21 am Drehgestell (nicht dargestellt) aufgehängt. Um auf die Räder 22, 23 wirkende Stöße, welche sich über die Radsatzwelle 13 auf das Getriebe 15 übertragen daran zu hindern in den Kupplungsebenen 3, 5 Relativbewegungen von beidseitig der Kupplungsebenen angeordneten Kupplungsbauteilen auszulösen, ist das Getriebe 16 an einer Drehmomentstütze 24 des Fahrmotors 14 abgestützt.

Die Figur 3 zeigt die in Figur 2 dargestellte Antriebsvorrichtung in einer Seitenansicht. Die zur Aufhängung des Fahrmotors 14 am Drehgestell (nicht dargestellt) dienen Trägerarme 25 mit dem Aufhängungspunkt 21 verlaufen zwischen dem Fahrmotor 14 und dem Getriebe 15. Der Fahrmotor 14 ist zusätzlich an dem am Fahrmotorgehäuse angeordneten Aufhängungspunkt 20 vollabgefedert am Drehgestell aufgehangen.

Die Figur 4 zeigt eine aus der Perspektive der Figur 3 gegenüberliegende Seitenansicht der Antriebsvorrichtung. Die zwischen dem Getriebe 15 und dem Fahrmotor 14 der Aufhängung des Fahrmotors 14 dienenden Tragarme 25 sind vom Getriebe 15 verdeckt dargestellt. Das Getriebe 15 ist mittels der Drehmomentstütze 24 am Fahrmotor 14 abgestützt.

Die Figur 5 zeigt ein drittes, an einer Radsatzwelle 13 a-nordnenbares Ausführungsbeispiel einer Antriebsvorrichtung 26 in Draufsicht. Dabei unterscheidet sich die Antriebsvorrichtung 26 von der in Figur 2 dargestellten Antriebsvorrichtung 12 durch anders angeordnete Tragarme 30 zur Aufhängung des Fahrmotors 14 am Drehgestell, wobei die Tragarme 30 mit ihrem eine Ende am Fahrmotor befestigt sind und an ihren Enden in Aufhängungspunkten 28, 29 münden. Die Aufhängungspunkte 28, 29, 27 sind gegenüber der in Figur 2 dargestellten Aufhängung des Fahrmotors 14 in anderer Weise ausgestaltet.

Die Figur 6 zeigt die in Figur 5 dargestellte Antriebsvorrichtung 26 in einer Seitenansicht. Die zur Aufhängung des Fahrmotors 14 am Drehgestell (nicht dargestellt) dienen Trägerarme 30 mit den Aufhängungspunkten 28, 29 verlaufen zwischen dem Fahrmotor 14 und dem Getriebe 15. Der Fahrmotor 14 ist zusätzlich an dem am Fahrmotorgehäuse angeordneten Aufhängungspunkt 27 vollabgefedert am Drehgestell (nicht dargestellt) aufgehangen.

Die Figur 7 zeigt eine aus der Perspektive der Figur 6 gegenüberliegende Seitenansicht der Antriebsvorrichtung 26. Die zwischen dem Getriebe 15 und dem Fahrmotor 14 der Aufhängung des Fahrmotors 14 dienenden Trägerarme 30 sind vom Getriebe 15 verdeckt dargestellt. Das Getriebe 15 ist mittels der Drehmomentstütze 24 am Fahrmotor 14 abgestützt.

### Bezugszeichenliste

- 1: Fahrmotorwelle
- 2: Stahllamellenkupplung
- 3: Kupplungsebene
- 4: Ritzelhohlwelle
- 5: Kupplungsebene
- 6: Großrad
- 7: Drehmomentstütze des Fahrmotors
- 8: Kupplungsbauteil
- 9: Kupplungsbauteil
- 10: Kupplungsbauteil
- 11: Kupplungsbauteil
- 12: zweites Ausführungsbeispiel der Antriebsvorrichtung
- 13: Radsatzwelle
- 14: Fahrmotor
- 15: Getriebe
- 16: Kupplung
- 17: Getriebegehäuse
- 18: Kühllufteinlass
- 19: Aufhängungspunkt des Fahrmotors zum Drehgestell
- 20: Aufhängungspunkt des Fahrmotors zum Drehgestell
- 21: Aufhängungspunkt des Fahrmotors zum Drehgestell
- 22: Rad
- 23: Rad
- 24: Drehmomentstütze des Fahrmotors
- 25: Tragarm
- 26: drittes Ausführungsbeispiel der Antriebsvorrichtung
- 27: Aufhängungspunkt des Fahrmotors zum Drehgestell
- 28: Aufhängungspunkt des Fahrmotors zum Drehgestell
- 29: Aufhängungspunkt des Fahrmotors zum Drehgestell
- 30: Tragarm
- 31: Schienenoberkante

## Patentansprüche

1. Antriebsvorrichtung (12, 26) zum Einleiten einer Antriebsbewegung in eine Radsatzwelle (13) eines Schienenfahrzeugs,
- mit einem elektrischen Fahrmotor (14) der eine Motorwelle (1) aufweist
- einem Getriebe (15),
- einer zwischen dem Fahrmotor (14) und dem Getriebe (15) angeordneten Lammellenkupplung (2, 16), die Kupplungsbauteile (8, 9, 10, 11) aufweist, und
- Haltemitteln, die den Fahrmotor vollabgefedert, die Antriebsvorrichtung insgesamt jedoch teilabgefedert am Schienenfahrzeug halten, wobeidas Getriebe (15) am Fahrmotor (14) abgestützt ist und die Abstützung derart ist, dass Relativbewegungen der Kupplungsbauteile (8, 9, 10, 11) in Kupplungsebenen (3, 5) der Kupplung (2, 16) reduziert sind,
**dadurch gekennzeichnet, dass** die Fahrmotorwelle (1) mit der Lamellenkupplung (2) vom Fahrmotor aus betrachtet vor einer ersten Kupplungsebene (3) verbunden ist und eine Ritzelhohlwelle (4) nach einer zweiten Kupplungsebene (5) mit der Lamellenkupplung (2) verbunden ist, wobei die Ritzelhohlwelle (4) als Teil des Getriebes die Lamellenkupplung (2) in ihrem mittleren, achsförmigen Bereich unter Aufweisung eines Spiels umschließt.

2. Antriebsvorrichtung nach Anspruch 1,**dadurch gekennzeichnet**, d a s sdiese (12, 26) für Fahrgeschwindigkeiten des Schienenfahrzeugs über 160 km/h ausgelegt ist.

3. Antriebsvorrichtung nach Anspruch 1 oder 2, **dadurch gekennzeichnet, dass** diese (12, 26) für Anfahrzugkräfte von mindestens 250 kN, insbesondere mindestens 280 kN, ausgelegt ist.

4. Antriebsvorrichtung nach einem der Ansprüche 1 bis 3,
**dadurch gekennzeichnet, dass** die Haltemittel Motorhaltemittel zum vollabgefederten Halten des Fahrmotors (14) am Schienenfahrzeug aufweisen.

5. Antriebsvorrichtung nach einem der Ansprüche 1 bis 4,
**dadurch gekennzeichnet , dass** das Getriebe (15) ein zum Umfassen der Radsatzwelle (13) eingerichtetes Großrad (6) mit einer Großradachse aufweist, wobei der Fahrmotor (14) eine Motorwelle (1) aufweist, die parallel zur Großradachse verläuft.

6. Antriebsvorrichtung nach Anspruch 4,
**dadurch gekennzeichnet , dass** die Motorhaltemittel zum querelastischen Befestigen des Fahrmotors (14) eingerichtet sind.

7. Antriebsvorrichtung nach einem der vorstehenden Ansprüche,
**dadurch gekennzeichnet , dass** die Haltemittel Befestigungsmittel zum nicht federnden Befestigen am Schienenfahrzeug umfassen.

8. Antriebsvorrichtung nach Anspruch 7,
**dadurch gekennzeichnet , dass** die Befestigungsmittel Getriebebefestigungsmittel zum Befestigen des Getriebes (15) auf der Radsatzwelle (13) umfassen.

9. Antriebsvorrichtung nach einem der vorstehenden Ansprüche,
**dadurch gekennzeichnet , dass** das Getriebe (15) ein zum Umgreifen der Radsatzwelle (13) vorgesehenes Großrad (6) und ein mit diesem stirnseitig in Eingriff stehendes Ritzel (4) aufweist, welches in Verbindung zur Kupplung (2, 16) steht und mittels dieser vom Fahrmotor (14) antreibbar ist.

10. Antriebsvorrichtung nach einem der vorstehenden Ansprüche,
**dadurch gekennzeichnet , dass** das Getriebe (15) durch Getriebebefestigungsmittel am Fahrmotor abgestützt ist.

11. Antriebsvorrichtung nach Anspruch 10,
**dadurch gekennzeichnet , dass** die Getriebebefestigungsmittel eine unabgefederte und ungedämpfte Befestigung bereitstellen.

12. Antriebsvorrichtung nach einem der Ansprüche 10 oder 11,
**dadurch gekennzeichnet , dass** das Getriebe (15) an einer Drehmomentstütze (24) des Fahrmotors (14) abgestützt ist.

13. Antriebsvorrichtung nach einem der Ansprüche 10 bis 12,
**dadurch gekennzeichnet , dass** das Getriebe (15) am Fahrmotor (14) angelenkt befestigt ist.

14. Antriebsvorrichtung nach einem der Ansprüche 10 bis 12,
**dadurch gekennzeichnet , dass** das Getriebe (15) starr mit dem Fahrmotor (14) verbunden ist.

15. Schienenfahrzeug mit mindestens einer Antriebsvorrichtung (12, 26) gemäß einem der vorstehenden Ansprüche, wobei das Schienenfahrzeug für Höchstgeschwindigkeiten von mehr als 160 km/h eingerichtet ist.

16. Schienenfahrzeug nach Anspruch 15,
**dadurch gekennzeichnet , dass** die Antriebsvorrichtungen (12, 26) zusammen eine Antriebsleistung von mindestens 4000 kW aufweisen.

17. Schienenfahrzeug nach einem der Ansprüche 15 oder 16,
**dadurch gekennzeichnet , dass** das Schienenfahrzeug eine Anfahrzugkraft von mindestens 250 kN, insbesondere mindestens 280 kN, hat.

## Claims

1. Drive apparatus (12, 26) for introduction of a drive movement into a wheelset shaft (13) of a rail vehicle, having
- an electrical traction motor (14) having a motor shaft (1)
- a gearbox (15),
- a disk clutch (2, 16) which is arranged between the traction motor (14) and the gearbox (15) and has clutch components (8, 9, 10, 11) and
- holding means which, providing full suspension for the traction motor, hold the drive apparatus overall, however, in a partially sprung manner on the rail vehicle, wherein the gearbox (15) is supported on the traction motor (14), and is supported such that relative movements of the clutch components (8, 9, 10, 11) on clutch levels (3, 5) of the clutch (2, 16) are reduced,
**characterized in that** the traction motor shaft (1) is connected to the disk clutch (2), viewed from the traction motor, before a first clutch level (3) and a pinion hollow shaft (4) is connected to the disk clutch (2) after a second clutch level (5), wherein the pinion hollow shaft (4), as part of the gearbox, surrounds the disk clutch (2) in its central area, which is in the form of an axle, with clearance between them.

2. Drive apparatus according to Claim 1,
**characterized in that**
this drive apparatus (12, 26) is designed for rail vehicle speeds of travel of more than 160 km/h.

3. Drive apparatus according to Claim 1 or 2,
**characterized in that**
this drive apparatus (12, 26) is designed for starting traction forces of at least 250 kN, in particular at least 280 kN.

4. Drive apparatus according to one of Claims 1 to 3,
**characterized in that**
the holding means have motor holding means for fully sprung holding of the traction motor (14) on the rail vehicle.

5. Drive apparatus according to one of Claims 1 to 4,
**characterized in that**
the gearbox (15) has a large wheel (6), which is designed to surround the wheelset shaft (13) and has a large wheel axle, wherein the traction motor (14) has a motor shaft (1) which runs parallel to the large wheel axle.

6. Drive apparatus according to Claim 4,
**characterized in that**
the motor holding means are designed for laterally elastic attachment of the traction motor (14).

7. Drive apparatus according to one of the preceding claims,
**characterized in that**
the holding means comprise attachment means for non-sprung attachment to the rail vehicle.

8. Drive apparatus according to Claim 7,
**characterized in that**
the attachment means comprise gearbox attachment means for attachment of the gearbox (15) to the wheelset shaft (13).

9. Drive apparatus according to one of the preceding claims,
**characterized in that**
the gearbox (15) has a large wheel (6) which is intended to clasp the wheelset shaft (13) and a pinion (4) which engages therewith at the end, is connected to the clutch (2, 16) and can be driven by means of the latter, by the traction motor (14).

10. Drive apparatus according to one of the preceding claims,
**characterized in that**
the gearbox (15) is supported on the traction motor by gearbox attachment means.

11. Drive apparatus according to Claim 10,
**characterized in that**
the gearbox attachment means provide an unsprung and undamped attachment.

12. Drive apparatus according to one of Claims 10 or 11,
**characterized in that**
the gearbox (15) is supported on a torque support (24) of the traction motor (14).

13. Drive apparatus according to one of Claims 10 to 12,
**characterized in that**
the gearbox (15) is attached to the traction motor (14) in an articulated manner.

14. Drive apparatus according to one of Claims 10 to 12,
**characterized in that**
the gearbox (15) is rigidly connected to the traction motor (14).

15. Rail vehicle having at least one drive apparatus (12, 26) according to one of the preceding claims, wherein the rail vehicle is designed for maximum speeds of more than 160 km/h.

16. Rail vehicle according to Claim 15,
**characterized in that**
the drive apparatuses (12, 26) together have a drive power of at least 4000 kW.

17. Rail vehicle according to one of Claims 15 to 16,
**characterized in that**
the rail vehicle has a starting traction force of at least 250 kN, in particular at least 280 kN.

## Revendications

1. Dispositif ( 12, 26 ) d'entraînement pour donner un mouvement d'entraînement à un corps ( 13 ) d'essieu d'un véhicule ferroviaire,
comprenant
- un moteur ( 14 ) de traction électrique qui a un arbre ( 1 ) de moteur,
- une transmission ( 15 ),
- un embrayage ( 2, 16 ) à disques, qui est disposé entre le moteur ( 14 ) de traction et la transmission ( 15 ) et qui a des pièces ( 8, 9, 10, 11 ) d'embrayage et
- des moyens de maintien, qui suspendent complètement le moteur de traction, qui maintiennent le dispositif d'entraînement dans son ensemble toutefois suspendu partiellement au véhicule ferroviaire, la transmission ( 15 ) étant appuyée sur le moteur ( 14 ) de traction et l'appui étant tel, que des mouvements relatifs des pièces ( 8, 9, 10, 11 ) de l'embrayage sont réduites dans des plans ( 3, 5 ) de l'embrayage ( 2, 16 ),
**caractérisé en ce que** l'arbre ( 1 ) du moteur de traction est relié à l'embrayage ( 2 ) à disques, considéré depuis le moteur de traction avant un premier plan ( 3 ) d'embrayage et un arbre ( 4 ) creux de pignon est relié à l'embrayage ( 2 ) à disques après un deuxième plan ( 5 ) d'embrayage, l'arbre ( 4 ) creux de pignon entourant en tant que partie de la transmission l'embrayage ( 2 ) à disques dans sa partie médiane en forme d'axe, en ménageant un jeu.

2. Dispositif d'entraînement suivant la revendication 1, **caractérisé en ce que** celui-ci ( 12, 26 ) est conçu pour des vitesses du véhicule ferroviaire supérieures à 160 km/h.

3. Dispositif d'entraînement suivant la revendication 1 ou 2, **caractérisé en ce que** celui-ci ( 12, 26 ) est conçu pour des forces de traction au démarrage d'au moins 250 kN, notamment d'au moins 280 kN.

4. Dispositif d'entraînement suivant l'une des revendications 1 à 3, **caractérisé en ce que** les moyens de maintien ont des moyens de maintien du moteur pour le maintien avec suspension complète du moteur ( 14 ) de traction sur le véhicule ferroviaire.

5. Dispositif d'entraînement suivant l'une des revendications 1 à 4, **caractérisé en ce que** la transmission ( 15 ) a une grande roue ( 6 ), qui est agencée pour entourer le corps ( 13 ) d'essieu et qui a un axe de grande roue, le moteur ( 14 ) de traction ayant un arbre ( 1 ) de moteur, qui s'étend parallèlement à l'axe de la grande roue.

6. Dispositif d'entraînement suivant la revendication 4, **caractérisé en ce que** les moyens de maintien du moteur sont agencés pour la fixation avec élasticité transversale du moteur ( 14 ) de traction.

7. Dispositif d'entraînement suivant l'une des revendications précédentes, **caractérisé en ce que** les moyens de maintien comprennent des moyens de fixation pour la fixation sans suspension au véhicule ferroviaire.

8. Dispositif d'entraînement suivant la revendication 7, **caractérisé en ce que** les moyens de fixation comprennent des moyens de fixation de la transmission pour la fixation de la transmission ( 15 ) au corps ( 13 ) d'essieu.

9. Dispositif d'entraînement suivant l'une des revendications précédentes, **caractérisé en ce que** la transmission ( 15 ) a une grande roue ( 6 ) prévue pour entourer le corps ( 13 ) d'essieu et un pignon ( 4 ) engrenant avec celle-ci du côté frontal, pignon qui est en liaison avec l'embrayage ( 2, 16 ) et qui peut être entraîné au moyen de celui-ci par le moteur ( 14 ) de traction.

10. Dispositif d'entraînement suivant l'une des revendications précédentes, **caractérisé en ce que** la transmission ( 15 ) est appuyée au moteur de traction par des moyens de fixation de la transmission.

11. Dispositif d'entraînement suivant la revendication 10, **caractérisé en ce que** les moyens de fixation de la transmission donnent une fixation non suspendue et non amortie.

12. Dispositif d'entraînement suivant l'une des revendications 10 ou 11, **caractérisé en ce que** la transmission ( 15 ) s'appuie sur un support ( 24 ) de couple de rotation.

13. Dispositif d'entraînement suivant l'une des revendications 10 à 12, **caractérisé en ce que** la transmission ( 15 ) est fixée de manière articulée au moteur ( 14 ) de traction.

14. Dispositif d'entraînement suivant l'une des revendications 10 à 12, **caractérisé en ce que** la transmission ( 15 ) est reliée rigidement au moteur ( 14 ) de traction.

15. Véhicule ferroviaire ayant au moins un dispositif ( 12, 26 ) d'entraînement suivant l'une des revendications précédentes, dans lequel le véhicule ferroviaire est conçu pour des grandes vitesses de plus de 160 km/h.

16. Véhicule ferroviaire suivant la revendication 15, **caractérisé en ce que** les dispositifs ( 12, 26 ) d'entraînement ont ensemble une puissance d'entraînement d'au moins 4000 kW.

17. Véhicule ferroviaire suivant l'une des revendications 15 ou 16, **caractérisé en ce que** le véhicule ferroviaire a une force de traction au démarrage d'au moins 250 kN, notamment d'au moins 280 kN.
